# EUROPÄISCHE PATENTSCHRIFT

(11) **EP 1 101 944 B1**
(45) Veröffentlichungstag und Bekanntmachung des Hinweises auf die Patenterteilung: **19.07.2006**
(21) Anmeldenummer: 00124676.8
(22) Anmeldetag: 11.11.2000
(51) Int. Cl.: F04D 19/04, F04D 29/08

(54) **Turbomolekularpumpe**
Turbo molecular pump
Pompe turbo-moléculaire

(30) Priorität: 22.11.1999 DE 19956015
(43) Veröffentlichungstag der Anmeldung: 23.05.2001
(73) Patentinhaber: Pfeiffer Vacuum GmbH, 35614 Asslar (DE)
(72) Erfinder: Lotz, Heinrich, 35578 Wetzlar (DE); Stanzel, Jörg, 35583 Wetzlar (DE)

(56) Entgegenhaltungen:
- DE-A- 2 218 615
- JP-A- 1 190 990
- JP-A- 2 042 195
- US-A- 3 947 193
- US-A- 5 722 819

## Beschreibung

Die Erfindung betrifft eine Turbomolekularpumpe nach dem Oberbegriff des ersten Patentanspruches.

Die aktiven Pumpelemente einer Turbomolekularpumpe bestehen aus mit Schaufeln versehenen Rotor- und Statorscheiben, die abwechselnd hintereinander angeordnet sind. Die Rotor- und Statorscheiben weisen im allgemeinen jeweils einen inneren Tragring auf, der auf der Außenseite mit Schaufeln bestückt ist. Die Schaufeln der Rotorscheiben, welche mit hoher Geschwindigkeit umlaufen, ergeben im Zusammenwirken mit den Statorschaufeln den Pumpeffekt. Durch Distanzringe, welche am äußeren Umfang zwischen den Rotorscheiben liegen, werden diese so auf Abstand gehalten, dass die Rotorscheiben zwischen ihnen berührungsfrei rotieren können. Statorscheiben und Distanzringe bilden so gemeinsam den Stator, der durch die Innenwand des Pumpengehäuses zentriert wird und z. B. mit Federn zusätzlich axial so zusammengedrückt wird, dass Statorscheiben und Distanzringe einen festen Verbund bilden.

Diese herkömmliche Art einer Konstruktion von Turbomolekularpumpen ist jedoch mit einer Reihe von Nachteilen behaftet, welche zum großen Teil auf die hohe Anzahl der Bauteile zurückzuführen ist. Als Folge entstehen hohe Fertigungskosten und lange Montagezeiten, die sich wiederum auf die Reparatur- und Wartungsarbeiten nachteilig auswirken. Die exakte Einhaltung von Toleranzen, welche für einen sicheren Betrieb einer Turbomolekularpumpe notwendig sind, erfordert mit steigender Anzahl von Bauteilen einen extrem hohen Aufwand. Die radiale Zentrierung und die axiale Fixierung der Statorscheiben bedeuten zusätzliche Justierarbeiten.

In der DE-OS 22 18 615 wird eine Turbomolekularpumpe vorgestellt, welche aus einem in einem Gehäuse angeordneten Stator und einem damit zusammen wirkenden Rotor besteht, wobei der Stator aus zwei zylindrischen Schalen zusammengesetzt ist. Der Nachteil dabei ist, dass der Stator in einem separaten Gehäuse montiert werden muss und radiale Zentrierung sowie axiale Fixierung vorgenommen werden müssen. Dies bedeutet hohe Fertigungskosten und Montagezeiten sowie aufwendige Wartungsarbeiten. Unvermeidliche Spalte zwischen Stator und Gehäuse führen zu störenden Rückströmungen. Weiterhin wird die Abfuhr der beim Pumpenbetrieb im Inneren entstehenden Wärme durch unzureichende Wärmeleitung nach außen behindert.

Die EP 07 51 297 A1 zeigt eine Turbomolekularpumpe, deren Stator aus zwei Teilen besteht. Diese Pumpe ist ohne Gehäuse konzipiert. Sie ist dafür vorgesehen, direkt in eine Rezipienten einzutauchen. Sollte sie mit einem Gehäuse versehen werden, treten die oben beschriebenen Probleme auf.

Die Erfindung hat sich zur Aufgabe gestellt, eine Turbomolekularpumpe vorzustellen, bei der die Anzahl der Bauteile gegenüber herkömmlichen Konstruktionen deutlich reduziert ist. Dadurch sollen Fertigungskosten und Montagezeiten verringert sowie die Wartungsarbeiten vereinfacht werden. Eine Verbesserung der Wärmeleitung wird angestrebt, was zur Sicherheit des Pumpenbetriebs beiträgt. Weiterhin sollen Rückströmungen innerhalb der Pumpe reduziert werden.

Die Aufgabe wird durch die kennzeichnenden Merkmale des 1. Patentanspruches gelöst. Die Ansprüche 2 - 8 stellen weitere Ausgestaltungsformen der Erfindung dar.

Durch die erfindungsgemäße Anordnung wird die Anzahl der Bauteile einer Turbomolekularpumpe erheblich verringert. Distanzringe, welche in herkömmlicher Bauweise am äußeren Umfang zwischen den Statorscheiben liegen, entfallen ganz. Dadurch kann die Fertigung vereinfacht und eine leichtere, zeitsparende Montage ermöglicht werden. Dies führt zur Vereinfachung und Reduzierung der Wartungsarbeiten. Die Einhaltung der notwendigen Toleranzen wird durch die reduzierte Anzahl von Bauteilen wesentlich erleichtert. Die radiale Zentrierung und die axiale Fixierung werden durch die Erfindung an sich vorgegeben und bedürfen keiner weiteren Justierarbeit. Innere Undichtigkeiten, welche durch Spalte zwischen den zahlreichen Statorbauteilen verursacht werden, entfallen, so dass störende Rückströmungen in diesem Bereich weitgehend vermieden werden. Der Transport der beim Betrieb der Pumpe entstehenden Wärme nach außen kann durch die kompakte Bauweise und durch die Vermeidung wärmeleitungshemmender Übergänge zwischen den Teilen herkömmlicher Bauweise erheblich verbessert werden. Darüber hinaus kann durch Anbringen von Kühl- oder Heizelementen im Bereich der Statorbauteile eine sehr wirksame Temperaturregelung des gesamten Pumpenaufbaues, besonders jedoch der pumpaktiven Teile, in Abhängigkeit von den Betriebsbedingungen der Pumpe erfolgen.

Anhand der Abbildungen 1 und 2 soll die Erfindung an einem Beispiel näher erläutert werden.

Abbildung 1 zeigt einen Schnitt der erfindungsgemäßen Anordnung nach A - A aus Abbildung 2.

Abbildung 2 zeigt eine Draufsicht der erfindungsgemäßen Anordnung.

Bei der dargestellten Turbomolekularpumpe ist die Ansaugöffnung mit 1 und die Gasaustrittsöffnung mit 2 bezeichnet. Die Rotorwelle 4 ist in Lagern 8 und 9 fixiert und wird durch den Motor 6 angetrieben. Auf der Rotorwelle 4 sind Rotorscheiben 10 befestigt. Die beiden schalenförmigen Gehäuseteile bilden jeweils mit den beiden Hälften der Statorscheiben 14 zwei einstückige Baueinheiten 12 und 12'. Diese beiden Baueinheiten werden durch tangentiale Verbindungselemente 18 mit einander verbunden. Zwischen den Verbindungselementen sind in axialer Richtung Dichtungen 26 angebracht. Im Rahmen weiterer Ausführungsformen können die Baueinheiten 12 und 12' auch miteinander vakuumdicht zusammen geklebt oder verschweißt werden. In axialer Richtung sind die Baueinheiten 12 und 12' auf der Hochvakuumseite mit dem Ansaugflansch 22 und auf der Vorvakuumseite mit dem Unterteil 24 verschraubt. Zwischen den Bauteilen 12 und 12' und dem Ansaugflansch 22 und dem Unterteil 24 andererseits sind Dichtungen 28 bzw. 30 angebracht. Diese Dichtungen 28 und 30 können mit den axialen Dichtungen 26 als zusammenhängendes einstückiges Dichtelement ausgebildet sein.

Die Darstellung der Erfindung erfolgt am Beispiel einer zweiteiligen Ausführung. Auch drei- oder mehrteilige Ausführungsformen sind im Rahmen der Erfindung möglich, wenn zum Beispiel die Fertigungstechnik es erfordern sollte.

## Patentansprüche

1. Turbomolekularpumpe mit Rotor (10) und Statorscheiben (14), welche abwechselnd hinter einander in einem zylindrischen Gehäuse angeordnet sind und durch ihr Zusammenwirken einen Pumpeffekt erzeugen, **dadurch gekennzeichnet, dass** das zylindrische Gehäuse aus mindestens zwei entlang der Zylinderachse (5) getrennten Teilen besteht, welche mit den entsprechend getrennten Teilen der Statorscheiben (14) jeweils einstückige Baueinheiten (12, 12') bilden.

2. Turbomolekularpumpe nach Anspruch 1, **dadurch gekennzeichnet, dass** die Bauelemente (12, 12') durch tangentiale Verbindungselemente (18) miteinander verbunden sind.

3. Turbomolekularpumpe nach Anspruch 1 und 2, **dadurch gekennzeichnet, dass** zwischen den Verbindungselementen (12, 12') in axialer Richtung Dichtungen (26) angebracht sind.

4. Turbomolekularpumpe nach Anspruch 1, **dadurch gekennzeichnet, dass** die Bauelemente (12, 12') vakuumdicht zusammengeklebt sind.

5. Turbomolekularpumpe nach Anspruch 1, **dadurch gekennzeichnet, dass** die Bauelemente (12, 12') miteinander verschweißt sind.

6. Turbomolekularpumpe nach einem der vorangehenden Ansprüche, **dadurch gekennzeichnet, dass** die Bauelemente (12, 12') mit dem Ansaugflansch (22) und mit dem Unterteil (24) der Pumpe durch Verschraubungen (20) verbunden sind.

7. Turbomolekularpumpe nach einem der vorangehenden Ansprüche, **dadurch gekennzeichnet, dass** zwischen den Bauelementen (12, 12') und einerseits dem Ansaugflansch (22) sowie andererseits dem Unterteil (24) Dichtungen (28, 30) angebracht sind.

8. Turbomolekularpumpe nach einem der Ansprüche 3 oder 7, **dadurch gekennzeichnet, dass** die Dichtungen (26) sowie (28) und (30) ein zusammenhängendes einstückiges Dichtelement bilden.

## Claims

1. Turbomolecular pump having rotor (10) and stator discs (14), which are arranged alternately one after the other in a cylindrical housing and by their interaction generate a pumping effect, **characterized in that** the cylindrical housing comprises at least two parts that are separated along the cylinder axis (5) and together with the correspondingly separated parts of the stator discs (14) form in each case integral constructional units (12, 12').

2. Turbomolecular pump according to claim 1, **characterized in that** the constructional elements (12, 12') are connected to one another by tangential connection elements (18).

3. Turbomolecular pump according to claim 1 and 2, **characterized in that**, between the constructional elements (12, 12') in axial direction, there are mounted seals (26).

4. Turbomolecular pump according to claim 1, **characterized in that** the constructional elements (12, 12') are adhered together in a vacuum-tight manner.

5. Turbomolecular pump according to claim 1, **characterized in that** the constructional elements (12, 12') are welded to one another.

6. Turbomolecular pump according to one of the preceding claims, **characterized in that** the constructional elements (12, 12') are connected to the intake flange (22) and to the lower part (24) of the pump by screw connections (20).

7. Turbomolecular pump according to one of the preceding claims, **characterized in that** the seals (28, 30) are mounted between the constructional elements (12, 12') and, on one side, the intake flange (22) and, on the other side, the lower part (24).

8. Turbomolecular pump according to one of claims 3 or 7, **characterized in that** the seals (26) as well as (28) and (30) form a coherent integral sealing element.

## Revendications

1. Pompe turbomoléculaire comprenant des disques de rotor (10) et de stator (14) agencés en alternance les uns derrière les autres à l'intérieur d'un carter cylindrique et dont la coopération produit l'effet de pompage, **caractérisée en ce que** le carter cylindrique est composé d'au moins deux parties séparées le long de l'axe (5) du cylindre, chacune de ces parties constituant avec les différents éléments correspondants des disques de stator (14) un ensemble monobloc (12, 12').

2. Pompe turbomoléculaire selon la revendication 1, **caractérisée en ce que** les ensembles (12, 12') sont reliés entre eux par des éléments de jonction (18) tangentiels.

3. Pompe turbomoléculaire selon la revendication 1 et 2, **caractérisée en ce que** des joints d'étanchéité (26) sont agencés entre les ensembles (12, 12'), dans le sens axial.

4. Pompe turbomoléculaire selon la revendication 1, **caractérisée en ce que** les ensembles (12, 12') sont assemblés par collage étanche au vide.

5. Pompe turbomoléculaire selon la revendication 1, **caractérisée en ce que** les ensembles (12, 12') sont assemblés par soudage.

6. Pompe turbomoléculaire selon l'une quelconque des revendications précédentes, **caractérisée en ce que** les ensembles (12, 12') sont reliés par des connexions à vis (20) à la bride d'admission (22) et à la partie inférieure (24) de la pompe.

7. Pompe turbomoléculaire selon l'une quelconque des revendications précédentes, **caractérisée en ce que** des joints d'étanchéité (28, 30) sont agencés entre les ensembles (12, 12') et la bride d'admission (22) d'une part, et la partie inférieure (24) d'autre part.

8. Pompe turbomoléculaire selon l'une quelconque des revendications 3 ou 7, **caractérisée en ce que** les joints d'étanchéité (26), (28) et (30) constituent un seul élément d'étanchéité continu.
